# EUROPÄISCHE PATENTSCHRIFT

(11) **EP 0 235 556 B1**
(45) Veröffentlichungstag und Bekanntmachung des Hinweises auf die Patenterteilung: **16.01.1991**
(21) Anmeldenummer: 87101027.8
(22) Anmeldetag: 26.01.1987
(51) Int. Cl.: A41D 13/00, A41D 13/12

(54) **Verfahren zur Herstellung eines Schutzanzugs und Schutzanzug**
Process for manufacture of a protective clothing and protective clothing
Procédé de fabrication d'un vêtemeur de protection et vêtmeur de protection

(30) Priorität: 28.01.1986 DE 3602392
(43) Veröffentlichungstag der Anmeldung: 09.09.1987
(73) Patentinhaber: Bachor, Edith, D-6233 Kelkheim-Hornau (DE)
(72) Erfinder: Bachor, Edith, D-6233 Kelkheim-Hornau (DE)
(74) Vertreter: Knoblauch, Ulrich, Dr.-Ing.

(56) Entgegenhaltungen:
- CH-A- 540 019
- US-A- 3 946 443
- US-A- 4 118 802
- US-A- 4 137 114
- US-A- 4 313 229

## Beschreibung

Die Erfindung bezieht sich auf ein Verfahren zur Herstellung eines Schutzanzugs aus Folien-oder Vliesmaterial in Form eines Schlauchstücks, das mindestens ein offenes Ende besitzt und auf einen nach diesem Verfahren hergestellten Schutzanzug, eine Schutzanzug-Hose und eine Schutzanzug-Jacke.

Ein bekannter Schutzanzug dieser Art (DE-GM 70 43 814) wird durch einen Schlauchabschnitt aus einer Kunststofffolie gebildet, die eine nahtlose Schlauchfolie sein kann. Zur Bildung von Trägern ist der obere Öffnungsrand dieses Schlauchabschnitts zugeschweißt und mit drei von diesem zugeschweißten Rand ausgehenden Ausschnitten versehen, nämlich einem mittleren Ausschnitt für den Kopf und zwei seitlichen Ausschnitten für die Arme. Das untere Ende ist als offener Sack ausgebildet oder mit zwei unten zugeschweißten Hosenbeinen versehen, die an den einander zugewandten Seiten durch je eine Schweißnaht begrenzt sind, wobei zwischen den Schweißnähten eine Trennfuge vorgesehen ist.

Die Gestehungskosten für einen solchen Schutzanzug lassen sich verhältnismäßig niedrig halten, so daß die Möglichkeit besteht, ihn als Wegwerf-Schutzanzug zum Einmal-Gebrauch zu verwenden. Nachteilig ist es aber, daß durch die Ausschnitte am oberen Öffnungsrand verhältnismäßig viel Material verlorengeht, der Schutzanzug nur für eine bestimmte Körpergröße geeignet ist und die Grundform sich nur als die Schultern und Arme freilassende Trägerhose oder Trägerrock verwenden läßt.

US-A-3 946 443 zeigt einen Regenanzug aus einem relativ breiten Folienschlauch. Die Breite ergibt sich deswegen, weil die Ärmel seitlich am Oberteil angeschnitten sind. Die Gesamtbreite ergibt sich also aus der Breite des Oberteiles zuzüglich zweimal der Breite eines Ärmels. Darüber hinaus muß das Oberteil nach oder bei dem Abtrennen des für den Schutzanzugs notwendigen Folienstücks an der Oberkante manipuliert werden. Es müssen nämlich die beiden Schulternähte gelegt werden, wobei eine Öffnung zum Durchführen des Kopfes frei bleiben muß.

Der Erfindung liegt die Aufgabe zugrunde, ein Verfahren zur Herstellung eines als Wegwerf-Anzug geeigneten Schutzanzug zu schaffen, der materialsparender und daher noch billiger hergestellt werden kann und der es auch erlaubt, die übrigen Nachteile zu beheben.

Diese Aufgabe wird bei einem Verfahren der eingangs genannten Art dadurch gelöst, daß eine vom anderen Ende des Schlauchstücks ausgehende Trennfuge erzeugt wird, die zwischen zwei Schweißnähten verläuft und daß das Schlauchstück von einer Endlosfolie derart abgetrennt wird, daß das offene Ende erzeugt wird.

Es ist lediglich günstig, daß bei einer Trägerhose das Schlauchstück am offenen Ende nahe der Trennlinie mit zwei seitlichen Einschnitten versehen wird bzw. erforderlich daß bei einer Jacke das Schlauchstück am inneren Ende der Trennfuge mit einem Ausschnitt versehen wird.

Diese Maßnahmen können zwar im Zusammenhang mit den übrigen Bearbeitungsschritten getroffen werden. Da es sich aber um sehr einfache Maßnahmen handelt, kann man sie auch dem Käufer überlassen. In diesem Fall braucht für beide Anwendungszwecke und für unterschiedliche Größen der Trägerhose nur eine Größe der Grundform vorgesehen zu werden, was aus Gründen der Herstellung und der Lagerung erhebliche Rationalisierungserfolge mit sich bringt.

Die Schweißnähte werden zweckmäßigerweise durch den Schweißstempel eines Fasson-Schweißautomaten erzeugt. Die Schweißnähte können daher eine solche Form erhalten, daß die Hosenbeine oder Ärmel bequem sitzen.

Die Trennfuge kann durch eine Trenn- oder Perforiereinrichtung des Fasson-Schweißautomaten erzeugt werden. In einem Arbeitsgang lassen sich daher Trennfuge und Schweißnähte herstellen.

Wenn unten geschlossene Hosenbeine gewünscht werden, kann das Schlauchstück am anderen Ende nahe der Trennlinie mit einer Quer-Schweißnaht versehen werden.

Besondere Vorteile bietet es, wenn die Endlos-Schlauchfolie zwecks späterer Trennung der Schlauchstücke in Querrichtung perforiert wird. Die Trennung der einzelnen Schutzanzüge erfolgt daher noch nicht bei der Herstellung, sondern erst zu einem späteren Zeitpunkt. Dies hat Vorteile bei der Herstellung, weil das an beiden Enden mit den Nachbarabschnitten verbundene Schlauchstück besser gehandhabt werden kann als ein nur noch einseitig verbundenes Schlauchstück. Außerdem lassen sich die zusammenhängenden Schutzanzüge in der Regel besser transportieren und lagern als Einzelstücke.

Günstig ist es auch, wenn das Schlauchstück zur Bildung der seitlichen Einschnitte perforiert wird. Auch an dieser Stelle wird daher die Kontinuität des Endlos-Folienschlauches nicht vollständig unterbrochen. Der Benutzer kann die seitlichen Einschnitte ohne Werkzeug herstellen.

Da sich die Perforationen für die Trennlinie und für die seitlichen Einschnitte nahe beieinander befinden, kann man sie auch in einem Arbeitsgang herstellen.

Bei einer bevorzugten Ausführungsform wird die Endlos-Schlauchfolie von einer ersten Rolle abgewickelt, durch eine Perforierstation und eine Fasson-Schweißstation geführt und dann wieder auf eine Rolle aufgewickelt. Mit der letztgenannten Rolle kann die Folie durch die beiden Stationen gezogen werden. Die noch zusammenhängenden Schutzanzüge können als Rolle gelagert und verkauft werden.

Eine erfindungsgemäße Schutzanzug-Hose wird nach dem oben beschriebenen Verfahren hergestellt.

Bei dem Schutzanzug aus Folien- oder Vliesmaterial werden durch die zwei seitlichen Einschnitte ein Latzteil, zwei Armlöcher und zwei angeschnittene Träger gebildet. Bei diesem Schutzanzug werden die seitlichen Einschnitte etwa in Achselhöhe vorgesehen. Es ergeben sich zwei Träger, ohne daß Materialausschnitte vorgenommen werden müßten. Durch die Träger wird der Schutzanzug über die Größe des Schlauchstücks hinaus verlängert. Durch die Abmessung der Einschnitte ergibt sich eine Anpassung an die Größe der Person.

Vorzugsweise verlaufen die seitlichen Einschnitte parallel zu der das offene Ende bildenden Kante. Die seitlichen Einschnitte erstrecken sich daher horizontal. Die Träger haben eine konstante Breite und daher eine über ihre Länge konstante Reißfestigkeit.

Vorteilhaft ist es, daß die seitlichen Einschnitte durch eine Perforation vorgebildet sind. Der Benutzer kann die gewünschten Einschnitte dann ohne Anwendung einer Schere o.dgl. anbringen.

Als besonders günstig hat es sich herausgestellt, daß die Länge der seitlichen Einschnitte so bemessen ist, daß durch Bildung der Träger eine Verlängerung des Schutzanzuges um fast 1/4 der Gesamtlänge des Flachbeutels oder Schlauchstücks erfolgt. Dies ergibt die größtmögliche Länge des Schutzanzuges. Gegebenenfalls kann durch einen Knoten im Träger die Länge verkürzt werden.

Bei einem nach dem Verfahren hergestellten Schutzanzug-Oberteil aus Folien- oder Vliesmaterial, werden durch die Trennfuge und die zwei Nähte zwei Ärmel definiert und am inneren Ende der Trennfuge ist ein Ausschnitt für den Kopfdurchtritt vorgesehen. Ein solcher Schutzanzug kann als Arme und Schultern abdeckende Jacke, d.h. als Schutzanzug-Oberteil, benutzt werden. Die Grundform dieses Schutzanzugs ist die gleiche wie bei dem zuvor beschriebenen Schutzanzug. Es wird lediglich anstelle der seitlichen Einschnitte ein Ausschnitt für den Kopfdurchtritt vorgesehen. Verwendet man den Schutzanzug bzw. die Schutzanzug-Hose und das Schutzanzug-Oberteil, kann man den Körper der Person in weit größerem Umfang als bisher abdecken.

Als besonders geeignete Größe hat es sich erwiesen, wenn der Flachbeutel oder das Schlauchstück eine Länge von etwa 1,5 m und eine Breite von etwa 0,75 m sowie die Trennfuge eine Länge von etwa 0,7 m hat.

Die Erfindung wird nachstehend anhand in der Zeichnung dargestellter Ausführungsbeispiele näher erläutert. Es zeigen:
Fig. 1 die Ansicht eines als Trägerhose ausgebildeten Schutzanzugs,
Fig. 2 eine Abwandlung des Schutzanzuges der Fig. 1,
Fig. 3 einen als Jacke ausgebildeten Schutzanzug,
Fig. 4 eine schematische Darstellung des Herstellungsverfahrens,
Fig. 5 eine schematische Darstellung eines abgewandelten Herstellungsverfahrens und
Fig. 6 eine Seitenansicht einer Vorrichtung zur Herstellung gemäß Fig. 6.

Fig. 1 zeigt einen gebrauchsfertigen, einteiligen Wegwerf-Schutzanzug 1 in der Form einer Trägerhose. Der Schutzanzug 1 ist aus einem Schlauchstück 16 aus einer Polyäthylenfolie gebildet. Er besitzt zwei Hosenbeine 17 und 18, die durch eine Trennfuge 3 oder Perforierung gewonnen werden, zu deren beiden Seiten sich eine innere, geschweißte Hosennaht 2 erstreckt. Auf diese Weise ergibt sich ein vertikaler, geschweißter Beinschritt. Durch einen unteren Trennschnitt oder eine Trennlinie ergibt sich ein unteres offenes Ende 19, welches die beiden Hosenbeine 17 und 18 unten offenläßt. Durch einen oberen Trennschnitt oder eine Trennlinie ergibt sich ein oberes offenes Ende 20. Parallel mit Abstand von dieser oberen Trennlinie sind zwei seitliche, horizontale Einschnitte 4 etwa in Achselhöhe geführt. Auf diese Weise ergeben sich zwei angeschnittene Träger, die hochgestülpt sind und an beiden Seiten eines Latzteils 15 anschließen. Zwischen den Trägern verbleibt eine Öffnung für den Kopf. Außerhalb der Träger ergeben sich Armlöcher.

In Fig. 2 ist ein sehr ähnlicher Schutzanzug 1 veranschaulicht, der als angeschnittene Schultern ausgebildete Träger 6 besitzt. Der linke Träger weist zur Längenanpassung einen Knoten 7 auf.

Der Schutzanzug 21 in Fig. 3 kann als Schutzanzug-Oberteil bzw. Schutzjacke dienen. Er besteht ebenfalls aus einem Schlauchstück 16, das unten ein offenes Ende 19 und oben ein offenes Ende 20 hat. Durch Trennschweißung entstand eine Trennfuge 22, die beidseitig von einer inneren Naht 23 begrenzt ist. Am inneren Ende der Trennfuge 22 befindet sich ein am umlaufenden Rande offener Ausschnitt 24 für den Kopfdurchtritt. Zu beiden Seiten der Trennfuge 22 ergeben sich dann zwei Ärmel 25 und 26.

In Fig. 4 ist ein Folienschlauch 27 veranschaulicht, von dem ein Schlauchabschnitt 16 mit einer Länge von ca. 1,50 m und einer Breite von etwa 0,70 m abgetrennt wird. Die Trennung kann in Übereinstimmung mit den Fig. 1 und 3 längs einer perforierten Trennlinie 13 derart erfolgen, daß das untere Ende des Schlauchstücks 16 offen ist. Statt dessen kann die Trennung durch Trennschweißen auch längs einer Schweißnaht 12 erfolgen, mit der das Schlauchstück 16 unten geschlossen wird, so daß sich geschlossene Hosenbeine 17 und 18 ergeben 'können, während das nachfolgende Schlauchstück 16 oben offen ist. Ferner ist eine Perforation 14 für den seitlichen Einschnitt 4 vorgesehen.

Bei der Ausführungsform der Fig. 5 und 6 wird eine Endlos-Schlauchfolie 27 von einer ersten Rolle 28 abgewickelt, durch eine Perforierstation 29 und eine Fasson-Schweißstation 30 hindurchgeführt und anschließend auf einer zweiten Rolle 31 aufgewickelt. Durch die Perforiervorrichtung 32 erfolgt an der Trennlinie 13 kein Trennschnitt, sondern lediglich eine Perforation. In einem Arbeitsgang hiermit werden die Perforationen 14 für die seitlichen Einschnitte 4 hergestellt. Infolgedessen kann die Schlauchfolie 27 mit Hilfe der zweiten Rolle 31 oder anderer am Auslaufende angebrachter Transportmittel durch die beiden Stationen gezogen werden. In der Fasson-Schweißstation 30 ist in der Schweißvorrichtung 33 ein Fasson-Schweißstempel vorgesehen, der durch Trennschweissen sowohl die Schweißnaht 23 als auch die Trennfuge 22 erzeugt. Der Abstand zwischen der Perforierungsvorrichtung 32 und der Schweißvorrichtung 33 ist so gewählt, daß die Schlauchfolie 27 jeweils um die Länge eines Schlauchstücks 16, also etwa 1,5 m, vorgerückt wird, so daß der Schweißstempel die Trennfuge 22 jeweils im Anschluß an die im vorangehenden Arbeitsschritt erzeugten perforierten Trennlinie 13 anschließen kann.

Die zusammenhängenden Schutzanzüge können als Rolle 31 vertrieben werden. Der Käufer kann den Schutzanzug dann als Hose oder Jacke verwenden. Im erstgenannten Fall erzeugt er die Träger durch Aufreißen der Perforierung 14 längs der seitlichen Einschnitte 4. Das Anlegen des Anzuges erfolgt durch Einstieg in das Hosenteil und Hochziehen des Oberteils, wobei die Arme durch die seitlichen Einschnitte gesteckt werden und somit die Latzträger sich über die Schultern legen. Dieser Wegwerf-Schutzanzug bedarf keiner mechanischen Größenanpassungsvorrichtung und keiner Verschlußvorrichtung. Soll der Schutzanzug als Jacke verwendet werden, braucht lediglich der Ausschnitt 24 angebracht zu werden.

Die Schutzanzüge können nicht nur aus Polyäthylenfolie bestehen, sondern auch aus anderen Kunststoffolien, aus Aluminiumfolie oder aus Vliesstoffen.

Ein solcher Schutzanzug wird normalerweise über der gewöhnlichen Kleidung getragen. Er schützt vor Schmutz und Feuchtigkeit, ist wärmeregulierend und transparent. Das Material ist reißfest, umweltfreundlich und preiswert in der Herstellung.

Daher eignet sich der Schutzanzug insbesondere für Handund Heimwerker. Ein anderer interessanter Anwendungszweck ist die Unterstützung von Hygienemaßnahmen in der Gesundheits-und Schönheitspflege.

Der Schutzanzug läßt sich preiswert herstellen und ist deshalb besonders für den Einmal-Gebrauch geeignet. Er besteht aus einem den Träger nicht belastenden, also sehr leichten, Material und ist für alle Körpergrößen geschaffen.

Jeder Schlauchabschnitt 16 hat eine Länge z von etwa 1,5 m und eine Breite b von etwa 70 bis 80 cm. Vertikal ist ein Beinschritt (innere Hosennaht) mit einer Höhe h von ca. 70 cm geschweißt und getrennt. Bei Ausbildung als Hosenteil wird er im oberen Teil in Achselhöhe mit zwei seitlichen, horizontalen Einschnitten 4 von einer Länge c von ca. 20 bis 30 cm versehen. Der Abstand d von der Trennlinie 13 beträgt etwa 6 bis 10 cm. Durch Hochstülpen der so gebildeten Träger 5 ergibt sich ein einteiliger Wegwerf-Schutzanzug mit einer Gesamtlänge von ca. 1,80 m, der durch einfache Verknotung der Träger längenanpassungsfähig für alle Personen ist.

Bei der Herstellung und Formung des Wegwerf-Schutzanzuges. wird mit einem Schweißstempel und einer Perforierungseinrichtung auf einem Fasson-Schweißautomaten gearbeitet. Eine Endlos-Schlauchfolie mit einer Breite von 70 bis 80 cm wird zugeführt, ein Beinschritt (innere Hosennaht) von ca. 70 cm Länge durch zwei parallel verlaufende Schweißnähte 2 gebildet, welche durch eine dazwischen liegende Perforierung 3 trennbar sind, wodurch zwei Hosenbeine oder zwei Ärmel entstehen. Der untere Saum wird durch eine Querperforierung oder Schweißnaht gekennzeichnet und bildet gleichzeitig die Trennlinie 13, also das Ende des Schutzanzuges. Es folgen im Abstand von ca. 6 bis 10 cm zwei seitlich angesetzte Einschnitte 4 in Form von Querperforierungen von je ca. 20 bis 30 cm Länge zur Bildung von zwei angeschnittenen Trägern 5 von ca. 20 bis 30 cm Länge. Das zwischen den beiden seitlichen Perforierungen verbleibende Mittelteil bildet den Latz 15.

Je nach Länge des seitlichen Einschnitts 14 entsteht ein einstückiger Wegwerf-Schutzanzug mit einer Gesamtlänge von ca. 1,70 bis 1,80 m. Der Wegwerf-Schutzanzug endet und beginnt jeweils an der Querperforierung des unteren Saums.

Durch dieses Schweißund Perforierverfahren kann die Herstellung des Wegwerf-Schutzanzuges (Trägerhose, Trägerrock oder Jacke) ohne wesentlichen Verschnitt oder Abfall im Endlos-Verfahren erfolgen.

## Patentansprüche

1. Verfahren zur Herstellung eines Schutzanzuges aus Folien- oder Vliesmaterial in Form eines Schlauchstücks, das mindestens ein offenes Ende (20) besitzt, dadurch gekennzeichnet, daß eine vom anderen Ende des Schlauchstücks ausgehende Trennfuge (3, 22) erzeugt wird, die zwischen zwei Schweißnähten (2, 23) verläuft und daß das Schlauchstück von einer Endlosfolie derart abgetrennt wird, daß das offene Ende erzeugt wird.

2. Verfahren nach Anspruch 1, bei dem das Schlauchstück (16) am offenen Ende (20) nahe der Trennlinie (13) mit zwei seitlichen Einschnitten (4; 14) versehen wird.

3. Verfahren nach Anspruch 1, bei dem das Schlauchstück (16) am inneren Ende der Trennfuge (22) mit einem Ausschnitt (24) versehen wird.

4. Verfahren nach einem der Ansprüche 1 bis 3, bei dem die Schweißnähte (2; 23) durch den Schweißstempel eines Fasson-Schweißautomaten erzeugt werden.

5. Verfahren nach Anspruch 4, bei dem die Trennfuge (3; 22) durch eine Trenn- oder Perforiereinrichtung des Fasson-Schweißautomaten erzeugt wird.

6. Verfahren nach einem der Ansprüche 1 bis 5, bei dem das Schlauchstück (16) am anderen Ende (19) nahe der Trennlinie mit einer Quer-Schweißnaht (12) versehen wird.

7. Verfahren nach einem der Ansprüche 1 bis 6, bei dem die Endlos-Schlauchfolie (27) zwecks späterer Trennung der Schlauchstücke (16) in Querrichtung perforiert wird.

8. Verfahren nach Anspruch 2, bei dem das Schlauchstück (16) zur Bildung der seitlichen Einschnitte (4; 14) perforiert wird.

9. Verfahren nach Anspruch 7 und 8, bei dem die Perforationen für die Trennlinie (13) und für die seitlichen Einschnitte (4; 14) in einem Arbeitsgang hergestellt werden.

10. Verfahren nach einem der Ansprüche 1 bis 9, bei dem die Endlos-Schlauchfolie (27) von einer ersten Rolle (28) abgewickelt, durch eine Perforierstation (29) und eine Fasson-Schweißstation (30) geführt und dann wieder auf eine Rolle (31) aufgewickelt wird.

11. Schutzanzug-Hose, herstellt durch ein Verfahren nach Anspruch 1 oder 2.

12. Schutzanzug aus Folien- oder Vliesmaterial, hergestellt durch ein Verfahren nach einem der Ansprüche 2 oder 4 bis 10 soweit diese auf Anspruch 2 rückbezogen sind, wobei durch die zwei seitlichen Einschnitte (4; 14) nahe dem offenen Ende ein Latzteil (15), zwei Armlöcher und zwei angeschnittene Träger (5, 6) gebildet sind.

13. Schutzanzug nach Anspruch 12, bei dem die seitlichen Einschnitte (4) parallel zu der das offene Ende (20) bildenden Kante verlaufen.

14. Schutzanzug nach Anspruch 12 oder 13, bei dem die seitlichen Einschnitte (4) durch eine Perforation (14) vorgebildet sind.

15. Schutzanzug nach einem der Ansprüche 12 bis 14, bei dem die Länge der seitlichen Einschnitte (4; 14) so bemessen ist, daß durch Bildung der Träger (5, 6) eine Verlängerung des Schutzanzuges (1) um fast 1/4 der Gesamtlänge des Flachbeutels oder Schlauchstückes (16) erfolgt.

16. Schutzanzug-Oberteil aus Folien- oder Vliesmaterial, hergestellt durch ein Verfahren nach einem der Ansprüche 3 bis 10 soweit sie auf Anspruch 3 rückbezogen sind, bei dem die Trennfuge (22) und die zwei Nähte (23) zwei Ärmel (25, 26) definieren und bei dem am inneren Ende der Trennfuge ein Ausschnitt (24) für den Kopfdurchtritt vorgesehen ist.

17. Schutzanzug nach einem der Ansprüche 11 bis 16, bei dem der Flachbeutel oder das Schlauchstück (16) eine Länge (z) von etwa 1,5 m und eine Breite (b) von etwa 0,75 m sowie die Trennfuge eine Länge (h) von etwa 0,7 m hat.

## Revendications

1. Procédé pour la fabrication d'un vêtement de protection à partir d'un matériau en feuille ou en nappe de non-tissé sous forme d'une pièce tubulaire qui présente au moins une extrémité ouverte (20), caractérisé en ce que l'on produit un sillon de séparation (3, 22) partant d'une autre extrémité de la pièce tubulaire, ligne de séparation qui s'étend entre deux cordons de soudure (2, 23) et en ce que la pièce tubulaire est séparée d'une feuille sans fin de façon à produire l'extrémité ouverte.

2. Procédé selon la revendication 1, dans lequel la pièce tubulaire (16) est munie au niveau de l'extrémité ouverte (20) à proximité de la ligne de séparation (13) de deux découpes latérales (4,14).

3. Procédé selon la revendication 1, dans lequel la pièce tubulaire (16) est munie d'une échancrure (24) au niveau de l'extrêmité intérieure du sillon de séparation.

4. Procédé selon l'une des revendications 1 à 3, dans lequel les cordons de soudure (2, 23) sont produits par l'outil de soudure d'un appareil de soudage à façonner.

5. Procédé selon la revendication 4 dans lequel le sillon de séparation (3, 22) est produit par un dispositif de séparation de perforation de l'appareil de soudage à façonner.

6. Procédé selon l'une des revendications 1 à 5, dans lequel la pièce tubulaire (16) est prévue au niveau de l'autre extrémité (19) à proximité de la ligne de séparation d'un cordon de soudure transversal (12).

7. Procédé selon l'une des revendications 1 à 6, dans lequel la feuille tubulaire sans fin (27) est perforée en vue de la séparation ultérieure des pièces tubulaires (16) dans la direction transversale.

8. Procédé selon la revendication 2, dans lequel la pièce tubulaire (16) est perforée pour la formation de découpes latérales (4, 14).

9. Procédé selon la revendication 7 et 8, dans lequel les perforations pour la ligne de séparation (13) et pour les découpes latérales (4, 14) sont réalisées en une seule passe de travail.

10. Procédé selon l'une des revendications 1 à 9, dans lequel la feuille tubulaire sans fin (27) est déroulée à partir d'un premier rouleau (28), traverse un poste de perforation (29) et un poste de soudage à façon (30) puis est enroulée de nouveau sur un rouleau (31).

11. Pantalon de vêtement de protection fabriqué par un procédé selon la revendication 1 ou 2.

12. Vêtement de protection à partir d'un matériau en feuille ou en nappe de non-tissé, fabriqué par un procédé selon l'une des revendications 2 ou 4 jusqu'à 10 dans la mesure où celles-ci se rapportent à la revendication 2, procédé au cours duquel on forme par les deux découpes latérales (4, 14) à proximité de l'extrémité ouverte une partie de pont (15), deux trous pour manches et deux bretelles découpées (5, 6).

13. Vêtement de protection selon la revendication 12, dans lequel les découpes latérales (4) s'étendent parallèlement au bord formant l'extrémité ouverte (20).

14. Vêtement de protection selon la revendication 12 ou 13 dans lequel les découpes latérales (4) sont préformées par une perforation (14).

15. Vêtement de protection selon l'une des revendications 12 à 14 dans lequel la longueur des découpes latérales (4, 14) est dimensionnée de manière à obtenir par la formation des bretelles (5, 6) un prolongement du vêtement de protection 1 de pratiquement un quart de la longueur totale de l'élément tubulaire (16).

16. Partie supérieure du vêtement de protection à partir d'un matériau en feuille ou en nappe de non tissé, fabriquée par un procédé selon l'une des revendications 3 à 10 dans la mesure où elles se rapportent à la revendication 3, dans lequel le sillon de séparation (22) et les deux cordons (23) définissent deux manches (25, 26) et dans lequel sur l'extrémité intérieure du sillon de séparation est prévue une échancrure (24) pour le passage de la tête.

17. Vêtement de protection selon l'une des revendications 11 à 16 dans lequel la pièce tubulaire (16) présente une longueur (z) d'environ 1,5 m, une largeur (b) d'environ 0,75 m et le sillon de séparation une longueur (h) d'environ 0,7 m.

## Claims

1. Method for the manufacture of a protective suit made of film or nonwoven material in the form of a tubular piece which has at least one open end (20), characterized in that a separation joint (3, 22) starting from the other end of the tubular piece is produced, which separation joint extends between two welds (2, 23), and in that the tubular piece is separated from a continuous film in such a way that the open end is produced.

2. Method according to Claim 1, in which the tubular piece (16) is provided with two lateral slits (4; 14) at the open end (20) near to the separation line (13).

3. Method according to Claim 1, in which the tubular piece (16) is provided with a cutout (24) at the inner end of the separation joint (22).

4. Method according to one of Claims 1 to 3, in which the welds (2; 23) are produced by the welding stamp of an automatic profiling welder.

5. Method according to Claim 4, in which the separation joint (3; 22) is produced by a separation or perforation device of the automatic profiling welder.

6. Method according to one of Claims 1 to 5, in which the tubular piece (16) is provided with a transverse weld (12) at the other end (19) near to the separation line.

7. Method according to one of Claims 1 to 6, in which the continuous tubular film (27) is perforated in the transverse direction for the purpose of later separation of the tubular pieces (16).

8. Method according to Claim 2, in which the tubular piece (16) is perforated to form the lateral slits (4; 14).

9. Method according to Claims 7 and 8, in which the perforations for the separation line (13) and for the lateral slits (4; 14) are manufactured in one operation.

10. Method according to one of Claims 1 to 9, in which the continuous tubular film (27) is wound off a first roll (28), is lead through a perforation station (29) and a profiling welding station (30) and is then wound onto a roll (31) again.

11. Trousers of the protective suit manufactured by a method according to Claim 1 or 2.

12. Protective suit made of film or nonwoven material, manufactured by a method according to one of Claims 2 or 4 to 10, in so far as they refer back to Claim 2, a bib part (15), two armholes and two joined-on straps (5, 6) being formed by the two lateral slits (4; 14) near to the open end.

13. Protective suit according to Claim 12, in which the lateral slits (4) extend parallel to the edge forming the open end (20).

14. Protective suit according to Claim 12 or 13, in which the lateral slits (4) are preformed by a perforation (14).

15. Protective suit according to one of Claims 12 to 14, in which the length of the lateral slits (4; 14) is dimensioned such that a lengthening of the protective suit (1) by almost 1/4 of the total length of the flat bag or tubular piece (16) takes place by formation of the straps (5, 6).

16. Top part of the protective suit made of film or nonwoven material, manufactured by a method according to one of Claims 3 to 10, in so far as they refer back to Claim 3, in which the separation joint (22) and the two seams (23) define two sleeves (25, 26), and in which a cutout (24) for the head to pass through is provided at the inner end of the separation joint.

17. Protective suit according to one of Claims 11 to 16, in which the flat bag or the tubular piece (16) has a length (z) of approximately 1.5 m and a width (b) of approximately 0.75 m and the separation joint has a length (h) of approximately 0.7 m.
